# EUROPÄISCHE PATENTSCHRIFT

(11) **EP 3 992 469 B1**
(45) Veröffentlichungstag und Bekanntmachung des Hinweises auf die Patenterteilung: **09.04.2025**
(21) Anmeldenummer: 21000286.1
(22) Anmeldetag: 12.10.2021
(51) Int. Cl.: F15B 15/22

(54) **ENDLAGENGEDÄMPFTER ARBEITSZYLINDER**
END OF TRAVEL DAMPED WORKING CYLINDER
CYLINDRE DE TRAVAIL AMORTI EN FIN DE COURSE

(30) Priorität: 28.10.2020 DE 202020004533 U
(43) Veröffentlichungstag der Anmeldung: 04.05.2022
(73) Patentinhaber: Bümach Engineering International B.V., 7826 TA Emmen (NL)
(72) Erfinder: Bueter, Josef, 49733 Haren/Altenberge (DE)
(74) Vertreter: Weihrauch, Frank

(56) Entgegenhaltungen:
- EP-B1- 0 949 422
- JP-A- 2005 016 631
- JP-U- H0 198 967
- JP-U- H01 115 059
- US-A- 4 048 905

## Beschreibung

Die Erfindung betrifft einen endlagengedämpften Arbeitszylinder mit einem hochpräzisen Dämpfungsverhalten.

Der Stand der Technik beschreibt Lösungen für Endlagendämpfungen in verschiedenen Varianten.

Zum einen werden gesteuerte hydraulische Drosseln in den Zu- und Abgängen eingesetzt. So wird der abströmende oder einströmende Volumenstrom des Arbeitszylinders gedrosselt. Die Drosselung wird beispielsweise durch elektronische Steuerungssysteme als Abhängigkeit vom Weg des Arbeitszylinders gesteuert. Nachteile dieser Lösung sind ein hoher konstruktiver Aufwand, die geringe Robustheit sowie einer großer Hysterese-Effekt aufgrund der Trägheit des hydraulischen Systems.

Ferner sind Lösungen bekannt, bei denen die Kolbenbewegung unmittelbar selbst genutzt wird, um eine Volumenstromdrosselung des Hydraulikfluids im Inneren des Zylinders zu bewirken.

So ist aus EP 0779 435 B1 eine Lösung insbesondere für Plungerzylinder bekannt, bei der der Kolben einen zylindrischen bodenseitigen Raum und das bodenseitige Zylinderverschlussteil einen korrespondierenden Dorn aufweist. In der Endlage fährt der Kolben auf den Dorn zu und nimmt diesen in dem bodenseitigen Raum auf. Zwischen dem Dorn und dem bodenseitigen Raum bildet sich an der Wandung ein Ringspalt, über den das in dem bodenseitigen Raum eingeschlossene und durch den Dorn zu verdrängende Fluidvolumen gedrosselt abströmt und so die Kolbenbewegung abbremst. Diese Lösung hat sich bewährt, kann aber nicht angewandt werden, soweit der Bauraum keine Ausbildung eines bodenseitigen Raums zulässt.

EP 0 949 422 B1 beschreibt eine Lösung als progressive Drosselung über einen veränderlichen Ringspalt eines Kolbenrings, der an dem Kolben angeordnet ist und an einem Zylinderende den seitlich angeordneten Fluidanschluss überfährt sowie in eine Konizität einfährt und dort das Fluid in einem so gebildeten Druckraum einschließt. Damit wird der Fluidabstrom über einen sich immer weiter einengenden Ringspalt am Ende der Kolbenbewegung zunehmend gedrosselt. Es handelt sich um eine sehr bewährte Lösung, die jedoch technisch anspruchsvoll eine hohe Präzision bei der Festlegung der Vorspannung des Kolbenrings erfordert, um die Dämpfungszone zu definieren.

Die Aufgabe der Erfindung ist es, eine Endlagendämpfung für einen Arbeitszylinder aufzuzeigen, welche eine hohe Präzision und leichte Einstellbarkeit der Dämpfungscharakteristik sowie des Dämpfungsweges bereitstellt, für unterschiedliche Zylinderbauarten geeignet ist, eine hohe Robustheit und Betriebssicherheit aufweist, besonders verschleißarm ist sowie einfach und kostengünstig herstellbar ist.

Die Aufgabe wird durch die im Patentanspruch 1 aufgeführten Merkmale gelöst. Bevorzugte Weiterbildungen ergeben sich aus den Unteransprüchen.

Der endlagengedämpfte Arbeitszylinder weist als Grundkomponenten einen Zylinder und eine Kolbeneinheit auf, wobei der Kolbeneinheit erfindungsgemäß ein Kolbenringbegrenzer zugeordnet ist.

Ein gattungsgemäßer Zylinder weist ein Zylinderrohr, ein erstes Verschlussteil, sowie ein zweites Verschlussteil auf, wobei das Zylinderrohr ein erstes und ein zweites Zylinderrohrende aufweist. Das erste Verschlussteil ist an dem ersten Zylinderrohrende und das zweite Verschlussteil ist an dem zweiten Zylinderrohrende angeordnet. Das Zylinderrohr und die Verschlussteile bilden einen Zylinderinnenraum aus. Hierfür werden die Verschlussteile mit dem Zylinderrohr druckmitteldicht verbunden, beispielsweise verschweißt oder verschraubt. Es sind aber auch andere Fügeverfahren zur Verbindung möglich. Die Verschlussteile bilden zudem eine axiale Begrenzung und definieren durch deren Abstand den Arbeitsweg der Kolbeneinheit des Arbeitszylinders.

Weiterhin weist der Zylinder erfindungsgemäß in mindestens einem Endbereich eine Dämpfungszone auf. Zur hydraulischen Betätigung weist der Zylinder mindestens einen seitlichen angeordneten Druckmittelanschluss auf, wobei dieser der Dämpfungszone zugeordnet ist und von einer axialen Begrenzung des Zylinderinnenraums axial beabstandet ist. Die Dämpfungszone wird durch den Abstand zwischen dem Druckmittelanschluss und dem Endanschlag im Verschlussteil definiert. Als Dämpfung wird eine, sich über den Verfahrweg der Kolbeneinheit in der Dämpfungszone ausbildende, der Bewegung entgegenwirkende und diese verzögernde Kraftwirkung verstanden.

Die Kolbeneinheit durchsetzt gleitend das erste Verschlussteil und bildet in dem Zylinderinnenraum mindestens einen Arbeitsraum aus. Es kann sich beispielsweise um lediglich einen Arbeitsraum, insbesondere bei einem Plungerzylinder, aber auch beispielsweise um zwei Arbeitsräume, insbesondere bei einem Differenzialzylinder oder Gleichgangzylinder, handeln. Die Kolbeneinheit wird in einer Bohrung in dem ersten Verschlussteil dichtend geführt. Die Kolbeneinheit kann je nach Bauart des Arbeitszylinders beispielsweise als ein Tauchkolben, wie bei einem Plungerzylinder, oder als eine Einheit aus Kolben und Kolbenstange, wie bei einem Differenzialzylinder oder Gleichgangzylinder, ausgebildet sein.

Die Kolbeneinheit weist einen Kolbenkörper auf, der mittels einer Führung in dem Zylinderinnenraum axial verschieblich geführt wird. Bei dem Kolbenkörper kann es sich beispielsweise um den Kolben bei einer Kolben-Kolbenstangen-Baugruppe, um einen Tauchkolben oder auch um die Kolbenstange handeln. Erfindungsgemäß weist der Kolbenkörper auf einer radialen Außenmantelfläche eine umlaufende Innenringnut auf.

Weiterhin weist die Kolbeneinheit auch einen Kolbenring auf. Dieser ist in der Innenringnut angeordnet. Er ist federnd ausgebildet und weist einen Ringspalt auf. Hierfür ist die Innenringnut ausreichend tief ausgebildet, sodass der Kolbenring bei einer Umfangsreduzierung unter Reduzierung der Ringspaltöffnung in die Innenringnut eintauchen kann.

Erfindungsgemäß ist die Kolbeneinheit ausgebildet, bei einer Einfahrbewegung in Richtung Endlage den Druckmittelanschluss zu überfahren und in der Dämpfungszone ein Dämpfungsdruckmittelvolumen in einem Dämpfungszonenraum einzuschließen.

Während der Einfahrbewegung innerhalb der Dämpfungszone weist die Kolbeneinheit einen ersten Betriebszustand auf. Bei einer Ausfahrbewegung innerhalb der Dämpfungszone weist die Kolbeneinheit einen zweiten Betriebszustand auf. Bei einer Bewegung im Bereich außerhalb der Dämpfungszone liegt ein dritter Betriebszustand vor.

In dem ersten und dem zweiten Betriebszustand liegt der Kolbenring mit seiner Außenmantelfläche an der Zylinderinnenwandung an und versperrt einen Druckmittelstrom zwischen der Außenmantelfläche und der Zylinderinnenwandung. Als Zylinderinnenwandung werden alle Wandungsabschnitte des Zylinders verstanden, die der Außenmantelfläche des Kolbenrings gegenüberliegen. Es kann sich dabei sowohl um Abschnitte des Zylinderrohrs als auch der Verschlussteile handeln.

In dem ersten Betriebszustand liegt ein Überdruck des Dämpfungsdruckmittelvolumens gegenüber dem Druckmittelanschluss vor und der Ringspalt des Kolbenrings ist für einen gedrosselten Abstrom des Dämpfungsdruckmittelvolumens ausgebildet. Durch den Ringspalt wird ein definierter Überstromkanal für das Druckmedium gebildet. Durch den Querschnitt des Kolbenringspalts wird der Druckverlust und somit der Volumenstrom des Druckmediums geregelt.

In dem zweiten Betriebszustand liegt ein Überdruck des Druckmittelanschlusses gegenüber dem Dämpfungsmittelvolumen vor. Der Ringspalt ist zudem für einen Zustrom eines Druckmittels in den Dämpfungszonenraum ausgebildet. Der Zustrom erfolgt bei Druckbeaufschlagung des Druckmittels über den Ringspalt oder vorzugsweise über die Freigabe eines Bypasses. Über einen optionalen Bypass kann das Druckmedium wesentlich schneller in den Dämpfungsraum einströmen als über den Ringspalt und so eine in der Regel nicht gewünschte Dämpfung der Ausfahrbewegung vermieden werden.

Der erfindungsgemäße endlagengedämpfte Arbeitszylinder ist insbesondere dadurch gekennzeichnet, dass die Kolbeneinheit einen Kolbenringbegrenzer aufweist.

Dieser ist dazu ausgebildet, einen Federweg des Kolbenrings in einer Entspannungsrichtung zu begrenzen und den Kolbenring in einer Vorspannungslage festzulegen.

Dem liegt zu Grunde, dass der Kolbenring federnd ausgebildet ist. Damit ist dieser ausgebildet, in dem ersten Betriebszustand und in dem zweiten Betriebszustand eine Arbeitslage einzunehmen und federnd an der Zylinderinnenwandung in der Dämpfungszone anzuliegen. In der Arbeitslage ist der Kolbenring gespannt und wird durch die Zylinderinnenwandung gegen seine Federrichtung zusammengedrückt.

Erfindungsgemäß ist der Kolbenring zudem in dem dritten Betriebszustand ausgebildet, eine Vorspannungslage einzunehmen.

Als Vorspannungslage im Sinne der vorliegenden Erfindung wird verstanden, dass der Kolbenring in seiner Aufweitung nicht durch die Zylinderinnenwandung, sondern durch ein anderes Mittel begrenzt wird, wobei die Federspannung des Kolbenrings in der Vorspannungslage geringer ist als in der Arbeitslage.

Es wurde damit überraschend eine Lösung gefunden, die Dämpfungseigenschaften gegenüber dem Stand der Technik wesentlich zu verbessern.

Da der Kolbenring durch die Vorspanungslage auf einen exakt definierbaren Außendurchmesser festgelegt ist, werden undefinierten Anfahrbereiche der Dämpfung umgangen. Vielmehr ist die axiale Startposition der Dämpfung durch den begrenzten Aufweitungsdurchmesser des Kolbenrings in Verbindung mit dem axialen Verlauf des Zylinderinnendurchmessers exakt definiert.

Mit dem Erreichen der axialen Position, in der der Außendurchmesser des Kolbenrings in seiner Vorspannungslage dem Zylinderinnendurchmesser im Bereich der Konizität entspricht, legt sich der Kolbenring nicht wie bei dem Stand der Technik mit einer Federkraft von Null beginnend, sondern mit einer festlegbaren Federkraft an und gewährleistet so bereits von diesem axialen Punkt an ein federbelastet dichtes Anliegen an die Zylinderinnenwandung. Die Federkraft ist dabei durch die Federkonstante und die Lage der Vorspannungslage bezogen auf den Federweg des Kolbenrings festlegbar.

Auf diese Weise kann die Dämpfungszone vorteilhaft konstruktiv kürzer ausgebildet werden.

Weiterhin besteht der Vorteil, dass der Kolbenring außerhalb der Dämpfungszone nicht an der Zylinderinnenwandung schleift, so dass insoweit ein Verschleiß vermieden wird.

Zudem werden das Verkanten oder ein zunächst einseitiges Anlegen des Kolbenrings an die Zylinderinnenwandung vermieden, da der Kolbenring durch den Kolbenringbegrenzer vorzugsweise radial zentriert wird. Temporäre parasitäre Druckmittelströme durch undefinierte Ringspalten sind so ausgeschlossen.

Die grundlegenden Vorteile dieser erfindungsgemäßen Lösung sind demnach die präzise steuerbare Dämpfung und die besser definierten Arbeitspunkte. Insbesondere der Arbeitspunkt am Beginn der Dämpfung und der Arbeitspunkt am Wiederanfahren der Umkehrbewegung der Kolbeneinheit können exakt eingestellt werden.

Gemäß einer erfindungsgemäßen Weiterbildung ist der Kolbenringbegrenzer als radialer Kolbenringbegrenzer ausgebildet.

Als radialer Kolbenringbegrenzer wird verstanden, dass durch eine radiale Festlegung der Vorspannungslage die Aufweitung begrenzt wird. Dies bedeutet, dass die maximale radiale Entfernung der Außenmantelfläche des Kolbenrings zu der Hauptlängsachse des Kolbens festgelegt wird.

Gemäß einer hierauf beruhenden erfindungsgemäßen Weiterbildung der radialen Aufweitungsbegrenzung weist der Kolbenring einen Fußflansch und einen Kolbenringbegrenzer auf.

Der Fußflansch stellt eine gegenüber einer äußeren Mantelfläche zurückgesetzte radiale Ringfläche bereit. Der Kolbenring hat auf diese Weise eine gestufte Außenkontur, wobei die radiale Ringfläche des Fußflanschabschnitts einen kleineren Außendurchmesser als die äußere Ringfläche des Hauptabschnitts aufweist.

Der radiale Kolbenringbegrenzer ist als ein Niederhalterring ausgebildet.

Hierfür weist dieser eine radiale Übergreifungsfläche auf. Die radiale Übergreifungsfläche begrenzt, mittels eines radialen Formschlusses mit der radialen Ringfläche des Kolbens, eine radiale Aufweitung des Kolbenrings.

Durch diese erfindungsgemäße Weiterbildung erhält der Kolbenring nicht nur eine Aufweitungsbegrenzung, sondern mit demselben und zudem einfachen und störunanfälligen konstruktiven Mittel eine zusätzliche Zentrierung relativ zu der Kolbeneinheit. Dadurch ist die Anfahrposition des Kolbenrings bei einem Einfahren in die Dämpfungszone exakt bestimmt. Ein Verkanten oder eine undefinierte Abdichtung des Kolbenrings gegenüber dem Druckmedium sind ausgeschlossen. Der Volumenstrom durch den Kolbenringspalt ist ab der axial genau bestimmbaren Startposition der Dämpfung immer exakt definiert.

Gemäß einer weiteren vorteilhaften Weiterbildung ist der Kolbenringbegrenzer als Umfangsbegrenzer ausgebildet.

Hierbei handelt es sich um eine alternative Weiterbildung zu einer radialen Aufweitungsbegrenzung.

Dieser Umfangsbegrenzer kann als zusätzliches Formelement an der Kolbenstange oder als weiteres Bauteil ausgeführt sein. Das Formteil oder Bauelement kann zudem aus einer durchgehenden oder geteilten Form ausgebildet sein. Der Umfangsbegrenzer nimmt die durch die Federwirkung bestehenden tangentialen Zugkräfte im Bereich des Ringspalts auf und begrenzt so die Aufweitung des Ringspalts.

Der so in der Aufweitung begrenzte Kolbenring weist den Vorteil eines Spielausgleichs beim Einfahren in die Dämpfungszone auf. Eventuelle Fertigungstoleranzen beim Gleichlauf zwischen Kolbeneinheit und Zylinderrohr können so ausgeglichen werden. Ferner ist ein definierter Anfahrpunkt der Dämpfung aufgrund des in der Vorspannungslage immer gleichbleibenden, umfangsbegrenzten Kolbenringdurchmessers gegeben. Die Anfahrzone der Dämpfung ist in seiner Kennlinie durch den vorgegebenen Kolbenringspalt klar definiert
Gemäß einer nächsten vorteilhaften Weiterbildung weist der Kolbenring an den Kolbenringspalt eine Zugverbindung auf die ausgebildet ist, eine Öffnungsweite des Kolbenringspalts zu begrenzen.

Dazu wird mit einem Zugelement die tangentiale Aufweitung des Kolbenrings auf ein bestimmtes Maß begrenzt. Das Zugelement kann in Form eines Zugankers, aber auch in anderer Form ausgeführt sein.

Entsprechend einer fortführenden Weiterbildung ist der Umfangsbegrenzer durch zwei Formstifte ausgebildet, die in zwei axiale Langlöcher des Kolbenrings beidseits des Kolbenringspalts eingreifen.

Hierbei ist der Kolbenringbegrenzer als tangential wirkender Aufweitungsbegrenzer ausgebildet. Der Aufweitungsbegrenzer ist als eine Anordnung zweiter Formstifte ausgebildet. Der Kolbenring weist zwei Langlöcher in axialer Richtung beidseits des Kolbenringspalts auf. Der Kolbenkörper weist zwei axiale Bohrungen auf und ist ausgebildet, die Formstifte in den zwei Bohrungen aufzunehmen wobei die Bohrungen des Kolbenkörpers und die Langlöcher des Kolbenrings überdeckende Positionen aufweisen. Diese Bauform der Auffederungsbegrenzung wird nachfolgend auch als Stiftschloss bezeichnet.

Das Stiftschloss weist den Vorteil auf, dass eine tangential wirkende Aufweitungsbegrenzung eine maximale Öffnungsweite des Ringspalts besonders exakt festlegt und zugleich auch eine radiale und rotatorische Lagebeziehung zwischen Kolbenring und Kolben festlegbar ist.

Gemäß einer anderen vorteilhaften Weiterbildung weist der Kolbenring an dem Kolbenringspalt eine Zugverbindung auf. Diese ist ausgebildet, eine Öffnungsweite des Kolbenringspalts zu begrenzen.

Gemäß einer anderen vorteilhaften Weiterbildung weist der Kolbenkörper einen Kolbengrundkörper auf. Dieser wird mittels einer Führung in dem Zylinderinnenraum axial verschieblich geführt. Zudem weist der Kolbenkörper mindestens einen Ringkörper auf. Dieser weist auf einer radialen Außenmantelfläche eine umlaufende Innenringnut auf, wobei in der Innenringnut der Kolbenring angeordnet ist und wobei der Kolbenring federnd an der Zylinderinnenwandung anliegt. Zudem weist der Kolbenring einen Kolbenringspalt auf.

Der Ringkörper nimmt in einer Ringöffnung einen Führungszapfen des Kolbengrundkörpers auf, wobei zwischen einer radialen Innenmantelfläche des Ringkörpers und dem Führungszapfen ein Ringspalt ausgebildet ist. Dazu weist der Ringkörper gegenüber dem Kolbengrundkörper ein axiales und ein radiales Bewegungsspiel auf. Außerdem weist der Ringkörper eine kolbengrundkörperseitige axiale Ringfläche auf. Dazu passend weist der Kolbengrundkörper gegenüberliegend eine ringkörperseitige axiale Gegenringfläche auf.

Demzufolge ist der Kolbenkörper ausgebildet, dass in dem ersten Betriebszustand die kolbengrundkörperseitige axiale Ringfläche und die ringkörperseitige axiale Gegenringfläche einander anliegen und eine Dichtebene ausbilden.

So wird die druckfeste Abdichtung der Druckmittel zwischen dem Arbeitsraum und dem Dämpfungszonenraum erreicht. Lediglich ein Überströmen des Kolbenringspalts als Druckausgleich ist möglich. Durch die Drosselung des Druckmediums über den Querschnitt des Kolbenringspalts wird durch Umwandeln der Bewegungsenergie in Dissipationsenergie eine Dämpfung erreicht.

In dem zweiten Betriebszustand weisen die kolbengrundkörperseitige axiale Ringfläche und die ringkörperseitige axiale Gegenringfläche zueinander einen axialen Spalt auf. Der axiale Spalt und der Ringspalt bilden einen Druckmitteleinströmkanal aus. Der Druckmittelkanal ist für einen Zustrom des Druckmittels in den Dämpfungszonenraum ausgebildet. Der Kolbenringspalt kann somit über einen Bypass überströmt werden. Dadurch ist eine ungedämpfte Ausfahrbewegung der Kolbeneinheit aus der Dämpfungszone möglich. Dies gewährleistet eine schnelle Ausfahrbewegung des Zylinders am Beginn der Bewegung.

Gemäß einer nächsten vorteilhaften Weiterbildung weist der Zylinder in einem dem Endbereich axial gegenüberliegenden weiteren Endbereich eine weitere Dämpfungszone auf.

Die weitere Dämpfungszone ist in gleicher Weise wie die Dämpfungszone ausgebildet, so dass alle Beschreibungsinhalte zur Dämpfungszone, insbesondere zu dem axial beabstandeten seitlichen Druckmittelanschluss, zum Kolbenring mit Kolbenringbegrenzer sowie zu den Betriebszuständen in entsprechender Weise auch für die weitere Dämpfungszone gelten.

Gemäß dieser Weiterbildung ist der Arbeitszylinder als ein in beiden Endlagen gedämpfter Arbeitszylinder ausgebildet.

Die Erfindung wird als Ausführungsbeispiel anhand von
- Fig. 1: schematische Schnittdarstellung des Arbeitszylinders
- Fig. 2: schematische Schnittdarstellung der Dämpfungszone mit Kolbenring und radialen Kolbenringbegrenzer
- Fig. 3: schematische Schrägdarstellung von Kolbenring und radialen Kolbenringbegrenzer
- Fig. 4: schematische Schnittdarstellung der Dämpfungszone mit Kolbenring und Formstift als Umfangsbegrenzer
- Fig. 5: schematische Schrägdarstellung des Kolbenrings mit Formstiften als Umfangsbegrenzer
- Fig. 6: schematische Schrägansicht des Kolbenrings mit Zugverbindung als Umfangsbegrenzer
- Fig. 7: Kraft-Federweg-Diagramm für den Kolbenring näher erläutert.

Die Figur 1 zeigt ein Ausführungsbeispiel des Arbeitszylinders 1, der hier als beidseitig gedämpfter Differenzialzylinder ausgebildet ist, als Schnittdarstellung. Dargestellt ist das Zylinderrohr 3 mit den beiden Verschlussteilen 6, 7, wobei das erste Verschlussteil 6 das Bodenverschlussteil und das zweite Verschlussteil 7 das Führungsverschlussteil ist. Darin geführt wird die Kolbeneinheit 2.

Innerhalb des Zylinderinnenraums 8 befindet sich der Arbeitsraum 10, wobei der Arbeitsraum 10 hier vorliegt als Kolbenbodenraum 10.1 und als Kolbenstangenraum 10.2. In den Verschlussteilen 6, 7 an den Zylinderrohrenden 4, 5 ist die Dämpfungszone 9 eingebracht. In der Dämpfungszone 9 sind die zur Endlagendämpfung benötigten Teile platziert. Dazu gehört der Kolbenkörper 11, der an der Kolbeneinheit 2 montiert ist. Dieser nimmt den Kolbenring 14 auf. Um den Kolbenring 14 zu positionieren und radial am Auffedern zu begrenzen, ist in dieser Variante ein Kolbenringbegrenzer 17 montiert.

Das Druckmittel für die Arbeitsbewegung der Kolbeneinheit 2 wird für die Ausfahrbewegung über den Druckmittelanschuss 16 und für die Einfahrbewegung über den weiteren Druckmittelanschluss 16.1 zugeführt. Durch das serielle Ansteuern der Druckmittelanschlüsse 16, 16.1 bewegt sich die Kolbeneinheit 2 linear alternierend in axialer Richtung im Zylinderrohr 3.

Im vorliegenden Ausführungsbeispiel ist die Kolbeneinheit 2 mit einer Kolbenstange, die das zweite Verschlussteil 7, hier vorliegend als Führungsverschlussteil, durchsetzt. Ferner weist die Kolbeneinheit 2 einen Führungskolben auf, der die Kolbeneinheit 2 radial in dem Zylinderrohr 3 führt. Die Dichtung des Führungskolben trennt die beiden Arbeitsräume 10.1, 10.2, also den Kolbenbodenraum 10.1 und den Kolbenstangenraum 10.2, voneinander. Zudem weist der Kolbenkörper 11 der Kolbeneinheit 2 einen axial zu der Kolbenstange verschieblichen Ringkörper 25 auf. Die Kolbenstange bildet in diesem Ausführungsbeispiel den Kolbengrundkörper aus. In dem Ringkörper 25 ist die Innenringnut 13 angeordnet, die den Kolbenring 14 aufnimmt.

In einem anderen Ausführungsbeispiel - hier nicht dargestellt - ist der Ringkörper auf dem Kolben angeordnet. Bei dieser Ausführung bildet der Kolben den Kolbengrundkörper aus.

Die Figur 2 zeigt in einer Detail-Schnittansicht die Dämpfungszone 9 des Zylinders 1. Die Dämpfungszone 9 ist in dieser Ausführungsvariante mit einer axialen Bohrung in dem ersten Verschlussteil 6 ausgeführt. Der Kolbenring 14 wird von dem Ringkörper 25 aufgenommen. Der Ringkörper 25 ist mit der Kolbenstange mit einem leichten axialen und radialen Spiel gekoppelt. Der Kolbenring 14 liegt in der Endlage mit seiner Außenmantelfläche federn an der Innenwandung in der Dämpfungszone 9 an und befindet sich somit in der Arbeitslage im ersten und zweiten Betriebszustand. Der Ringkörper 25 nimmt ferner den Kolbenringbegrenzer 17 auf, der in dieser Ausführung als radialer Kolbenringbegrenzer ausgebildet ist.

Dämpfungszone befindet, wird er durch den Kolbenringbegrenzer 17 in seiner radialen Auffederung begrenzt und zugleich radial positioniert und zentriert. Zugleich wird im vorliegenden Ausführungsbeispiel der Kolbenring 14 auch in seiner axialen Position durch den Kolbenringbegrenzer 17 einseitig festgelegt.

In Fig. 2 ist zugleich dargestellt, dass gemäß diesem Ausführungsbeispiel der Ringkörper 25 auf einem Führungszapfen 28 mit axialem und radialem Bewegungsspiel geführt wird. Im vorliegenden Ausführungsbeispiel ist der Führungszapfen 28 ein Abschnitt der Kolbenstange der Kolbeneinheit 2. Hierbei liegen sich die kolbengrundkörperseitige axiale Ringfläche 27 des Ringkörpers 25 und die Gegenringfläche 22 des Kolbengrundkörpers, hier der Kolbenstange, gegenüber und bilden die Dichtebene 21 aus. Bei einer Einfahrbewegung, also im ersten Betriebszustand, wird der Ringkörper 25 durch den Überdruck im Dämpfungsdruckmittelvolumen gegenüber dem Druckmittelanschluss 16 axial gegen die Gegenringfläche 22 gepresst, so dass die Dichtebene abdichtet und das Druckmittel ausschließlich über den Kolbenringspalt übertreten kann. Bei einer Ausfahrbewegung, also im zweiten Betriebszustand, liegen umgekehrte Druckverhältnisse vor und es öffnet sich ein axialer Ringspalt zwischen der axialen Ringfläche 27 und der Gegenringfläche 22. Über den Überströmkanal (ohne Bezugszeichen) kann das Druckmittel zusätzlich als ein Bypass in den Dämpfungsraum strömen, so dass eine ungewünschte Ausfahrdämpfung vermieden wird.

Die Figur 3 zeigt in einer schematischen Schrägdarstellung den Kolbenring 14 und den Kolbenringbegrenzer 17. Der Kolbenringbegrenzer 17 ist in dieser Variante als radialer Kolbenringbegrenzer ausgelegt. Am Kolbenring 14 ist ein Fußflansch 14a ausgebildet. Dieser weist in radialer Richtung nach außen hin eine radiale Ringfläche 18 auf. Dieser gegenüberliegend weist der Kolbenringbegrenzer 17 eine radiale Übergreifungsringfläche 19 auf. Daran liegt im aufgefederten Zustand die radiale Ringfläche 18 des Kolbenrings 14 an. So wird der Federweg des Kolbenrings 14 begrenzt. Die Dichtebene 21 dichtet im Zusammenwirken mit dem Ringkörper 25 das Druckmittel aus dem Dämpfungszonenraum zum übrigen Kolbenbodenraum 10.1 ab. Dadurch ist ein definiertes Überströmen des Druckmittels nur noch durch den Kolbenringspalt 15 gewährleistet.

Die Figur 4 zeigt in einer schematischen Schnittdarstellung im Detail eine weitere Variante der Aufweitungsbegrenzung des Kolbenrings 14 in der Ausbildung als Stiftschloss. In diesem Ausführungsbeispiel ist der Kolbenbegrenzer 17 als Umfangsbegrenzer ausgebildet.

Hier wird der Kolbenring 14 am radialen Auffedern durch zwei axial angeordnete Formstifte 23 gehindert. Die beiden Formstifte 23 sind im Ringkörper 25 in zwei axialen Bohrungen 24 in einer Ringschulter positioniert. Die Sperrung der axialen Bewegung des Kolbenrings 14 wird durch die Innenringnut 13 gesichert. Ein weiterer Sicherungsring sichert formschlüssig axial die Formstifte 23.

Die Figur 5 zeigt in einer Detail-Schrägansicht die geometrische Ausgestaltung des Kolbenrings 14 in dem Ausführungsbeispiel als Stiftschloss. Es handelt sich um das in Figur 4 dargestellte Ausführungsbeispiel. Die Formstifte 23 greifen in zwei auf dem Umfang des Kolbenrings 14 am Kolbenringspalt 15 gegenüberliegend platzierte Langlöcher ein und definieren so den maximalen Auffederweg des Kolbenrings 14 in Umfangsrichtung. So wird der Kolbenringspalt 15 in seinem maximalen Öffnungsspalt definiert und der maximal überströmende Volumenstrom des Druckmediums festgelegt.

In Figur 6 als schematische Schrägansicht als Detailansicht dargestellt ist eine weitere Ausführungsvariante des Kolbenrings 14. Der Kolbenringbegrenzer 17 ist als Zugverbinder 20 ausgebildet. Der Umfang und damit zugleich der radiale Auffederweg des Kolbenrings 14 wird in dieser Variante durch den Zugverbinder 20 begrenzt. Hierfür wirkt der Zugverbinder 20 begrenzend auf die Umfangsweitung des Kolbenrings 14. Im Kolbenring 14 sind zwei Langlöcher auf dem Umfang in axialer Richtung angebracht. Zum Kolbenringspalt 15 hin sind die Langlöcher mit einem Durchbruch in Umfangsrichtung geöffnet. Hier wird die Zugverbindung 20 in Form eines Zugankers nach der Montage eingelegt. So ist der Ringspalt 15 in seiner maximalen Öffnungsweite begrenzt. Der Kolbenringspalt 15 besitzt so einen definierten Spalt, der einen bestimmbaren Volumenstrom des Druckmediums für die Dämpfung ermöglicht.

Figur 7 zeigt schematisch die Wirkung des Kolbenringbegrenzers 17 auf die Kraft-Federweg-Beziehung.

Der Federweg s ist auf der Abszissenachse eingetragen, wobei eine ohne den Kolbenringbegrenzer 17 vorliegende Entspannungslage im Koordinatenursprung liegt. Hier ist der Kolbenring 14 maximal aufgefedert und der Kolbenringspalt 15 am größten. Am Punkt sₘₐₓ ist der Kolbenringspalt 15 geschlossen und der Kolbenring 14 maximal gespannt. Die Kraft F ist auf der Ordinatenachse eingetragen.

Der Federweg s des Kolbenrings 14 wird erfindungsgemäß in Richtung der Entspannunglage jedoch durch den Kolbenringbegrenzer 17 am Punkt sᵥ begrenzt. An diesem Punkt besteht die Vorspannungslage im dritten Betriebszustand. Hier liegt der Kolbenring 14 mit der Kraft Fᵥ am Kolbenringbegrenzer an. Wenn der Kolbenring 14 bei einer Einfahrbewegung in die Dämpfungszone mit der Zylinderinnenwandung in Gleitkontakt tritt und sich auf dem Federweg weiter vom Punkt sᵥ in Richtung sₘₐₓ verformt, liegt dieser im Gegensatz zum Stand der Technik bereits von Dämpfungsbeginn an mit der durch den Kolbenringbegrenzer 17 vordefinierten Kraft Fᵥ an der Zylinderinnenwandung an. Im Falle einer Konizität der Zylinderinnenwandung für eine progressive Dämpfung wird der Kolbenring 14 in dem Federwegbereich zwischen Punkt sᵥ und sₘₐₓ immer weiter zusammengepresst, so dass die Kraft F weiter vom Punkt Fᵥ bis zum Punkt Fₘₐₓ ansteigt. Der Bereich zwischen dem Punkt sᵥ und sₘₐₓ beziehungsweise zwischen dem Punkt Fᵥ und Fₘₐₓ entspricht dem ersten Betriebszustand bei einem Verlauf in Richtung sₘₐₓ beziehungsweise Fₘₐₓ und dem zweiten Betriebszustand bei einem Verlauf in umgekehrter Richtung.

Die Fortsetzung des Graphen in umgekehrter Richtung bis zum Koordinatenursprung durch die Strich-Punkt-Linie zeigt den hypothetischen Kraft-Federweg-Verlauf, sofern der Kolbenringbegrenzer nicht bestehen würde. Wegen des Kolbenringbegrenzers 17 wird der Kolbenring 14 jedoch in der Lage sᵥ gehalten, so dass die auf die Zylinderinnenwandung wirkende Kraft F praktisch sofort auf 0 abfällt.

### Verwendete Bezugszeichen

- 1: Zylinder
- 2: Kolbeneinheit
- 3: Zylinderrohr
- 4: erstes Zylinderrohrende
- 5: zweites Zylinderrohrende
- 6: erstes Verschlussteil
- 7: zweites Verschlussteil
- 8: Zylinderinnenraum
- 9: Dämpfungszone
- 10: Arbeitsraum
- 10.1: Kolbenbodenraum
- 10.2: Kolbenstangenraum
- 11: Kolbenkörper
- 12: Führung
- 13: Innenringnut
- 14: Kolbenring
- 14a: Fußflansch
- 15: Kolbenringspalt
- 16: Druckmittelanschluss
- 16.1: weiterer Druckmittelanschluss
- 17: Kolbenringbegrenzer
- 18: radiale Ringfläche
- 19: radiale Übergreifungsringfläche
- 20: Zugverbindung
- 21: Dichtebene
- 22: Gegenringfläche
- 23: Formstift
- 24: axiale Bohrung
- 25: Ringkörper
- 26: Ringspalt
- 27: axiale Ringfläche
- 28: Führungszapfen

## Patentansprüche

1. Endlagengedämpfter Arbeitszylinder,
aufweisend einen Zylinder (1) und eine Kolbeneinheit (2),
wobei, der Zylinder (1) ein Zylinderrohr (3), ein erstes Verschlussteil (6) sowie ein zweites Verschlussteil (7) aufweist,
wobei das Zylinderrohr (3) ein erstes Zylinderrohrende (4) und ein zweites Zylinderrohrende (5) aufweist,
wobei das erste Verschlussteil (6) an dem ersten Zylinderrohrende (4) und das zweite Verschlussteil (7) an dem zweiten Zylinderrohrende (5) angeordnet ist,
wobei das Zylinderrohr (3) und die Verschlussteile (6, 7) einen Zylinderinnenraum (8) ausbilden,
wobei der Zylinder (1) in mindestens einem Endbereich eine Dämpfungszone (9) aufweist,
wobei der Zylinder (1) mindestens eine, mit einem Druckmittelanschluss (16) verbundene Öffnung aufweist, die der Dämpfungszone (9) zugeordnet ist und von einer axialen Begrenzung des Zylinderinnenraums (8) axial beabstandet ist,
wobei die Kolbeneinheit (2) das erste Verschlussteil (6) gleitend durchsetzt und in dem Zylinderinnenraum (8) mindestens einen Arbeitsraum (10) ausbildet,
wobei die Kolbeneinheit (2) einen Kolbenkörper (11) und einen Kolbenring (14) aufweist,
wobei die Kolbeneinheit (2) mittels einer Führung (12) in dem Zylinder-
innenraum (8) axial verschieblich geführt wird und der Kolbenkörper (11) auf einer radialen Außenmantelfläche eine umlaufende Innenringnut (13) aufweist,
wobei der Kolbenring (14) in der Innenringnut (13) angeordnet sowie federnd ausgebildet ist und einen Kolbenringspalt (15) aufweist,
wobei die Kolbeneinheit (2) ausgebildet ist, bei einer Einfahrbewegung in die Dämpfungszone (9) die mit dem Druckmittelanschluss (16) verbundene Öffnung mit dem Kolbenring (14) axial zu überfahren und in der Dämpfungszone (9) ein Dämpfungsdruckmittelvolumen in einem Dämpfungszonenraum einzuschließen,
wobei die Kolbeneinheit ausgebildet ist, bei einer Einfahrbewegung innerhalb der Dämpfungszone (9) einen ersten Betriebszustand, bei einer Ausfahrbewegung innerhalb der Dämpfungszone (9) einen zweiten Betriebszustand und bei einer Bewegung außerhalb der Dämpfungszone (9) einen dritten Betriebszustand aufzuweisen,
wobei in dem ersten Betriebszustand ein Überdruck des Dämpfungsdruckmittelvolumens gegenüber dem Druckmittelanschluss (16) vorliegt und der Kolbenringspalt (15) für einen gedrosselten Abstrom des Dämpfungsdruckmittelvolumens ausgebildet ist,
wobei in dem zweiten Betriebszustand ein Überdruck des Druckmittelanschlusses (16) gegenüber dem Dämpfungsmittelvolumen vorliegt und der Kolbenringspalt (15) für einen Zustrom eines Druckmittels in den Dämpfungszonenraum ausgebildet ist,
wobei der Kolbenring (14) ausgebildet ist, in dem ersten und zweiten Betriebszustand eine Arbeitslage einzunehmen und federnd an der Zylinderinnenwandung in der Dämpfungszone (9) anzuliegen und wobei der Kolbenring (14) ausgebildet ist, in dem dritten Betriebszustand eine Vorspannungslage einzunehmen,
**dadurch gekennzeichnet,**
**dass** die Kolbeneinheit (2) eine Kolbenringbegrenzer (17) aufweist der ausgebildet ist, einen Federweg des Kolbenrings (14) in einer Entspannungsrichtung zu begrenzen und den Kolbenring (14) in der Vorspannungslage festzulegen.

2. Endlagengedämpfter Arbeitszylinder nach Anspruch 1,
**dadurch gekennzeichnet,**
**dass** der Kolbenringbegrenzer (17) als radialer Kolbenringbegrenzer (17) ausgebildet ist.

3. Endlagengedämpfter Arbeitszylinder nach Anspruch 2,
**dadurch gekennzeichnet,**
**dass** der Kolbenring (14) einen Fußflansch (14a) aufweist, der eine gegenüber einer äußeren Mantelfläche zurückgesetzte radiale Ringfläche (18) ausbildet und
**dass** der radiale Kolbenringbegrenzer (17) als Niederhalterring ausgebildet ist, der eine radiale Übergreifungsringfläche (19) aufweist, wobei die radiale Übergreifungsringfläche (19) eine radiale Aufweitung des Kolbenringes (14) mittels eines Formschlusses mit der radialen Ringfläche (18) des Kolbenrings (14) begrenzt.

4. Endlagengedämpfter Arbeitszylinder nach Anspruch 1,
**dadurch gekennzeichnet,**
**dass** der Kolbenringbegrenzer (17) als Umfangsbegrenzer ausgebildet ist.

5. Endlagengedämpfter Arbeitszylinder nach Anspruch 4,
**dadurch gekennzeichnet,**
**dass** der Kolbenring (14) an dem Kolbenringspalt (15) eine Zugverbindung (20) aufweist die ausgebildet ist, eine Öffnungsweite des Kolbenringspalts (15) zu begrenzen.

6. Endlagengedämpfter Arbeitszylinder nach Anspruch 4,
**dadurch gekennzeichnet,**
**dass** der Kolbenringbegrenzer (17) zwei Formstifte aufweist, die lagefest zu dem Kolbenkörper (11) angeordnet sind und in jeweils eines von zwei Langlöcher des Kolbenrings (14) eingreifen, wobei die Langlöcher gegenüberliegend an dem Kolbenringspalt (15) angeordnet sind und ausgebildet sind, dass die Formstifte in dem dritten Betriebszustand jeweils an einer ringspaltseitigen Wandung des jeweiligen Langlochs anliegen und die radiale Aufweitung des Kolbenrings begrenzen.

7. Endlagengedämpfter Arbeitszylinder nach einem der vorhergehenden Ansprüche,
**dadurch gekennzeichnet,**
**dass** der Kolbenkörper (11) der Kolbeneinheit (2) einen Kolbengrundkörper, der mit der Führung (12) in dem Zylinderinnenraum (8) axial verschieblich geführt wird, und mindestens einen Ringkörper (25) aufweist,
wobei der Ringkörper (25) die umlaufende Innenringnut (13) auf einer radialen Außenmantelfläche aufweist,
wobei in der Innenringnut (13) der Kolbenring (14) angeordnet ist,
wobei der Ringkörper (25) in einer Ringöffnung einen Führungszapfen (28) des Kolbengrundkörpers aufnimmt und wobei zwischen einer radialen Innenmantelfläche des Ringkörpers (25) und dem Führungszapfen (28) ein Ringspalt (26) ausgebildet ist,
wobei der Ringkörper (25) gegenüber dem Kolbengrundkörper ein axiales Bewegungsspiel und ein radiales Bewegungsspiel aufweist wobei der Ringkörper eine kolbengrundkörperseitige axiale Ringfläche (27) und der Kolbengrundkörper gegenüberliegend eine ringkörperseitige axiale Gegenringfläche (22) aufweist,
wobei in dem ersten Betriebszustand die kolbengrundkörperseitige axiale Ringfläche (27) und die ringkörperseitige axiale Gegenringfläche (22) aneinander anliegen und eine Dichtebene (21) ausbilden,
wobei in dem zweiten Betriebszustand die kolbengrundkörperseitige axiale Ringfläche (27) und die ringkörperseitige axiale Gegenringfläche (22) einen axialen Spalt aufweisen
und wobei der axiale Spalt und der Ringspalt (26) einen Druckmitteleinströmkanal ausbilden, der für einen Zustrom eines Druckmittels in den Dämpfungszonenraum ausgebildet ist.

8. Endlagengedämpfter Arbeitszylinder nach den vorhergehenden Ansprüchen, **dadurch gekennzeichnet,**
**dass** der Arbeitszylinder in einem dem Endbereich axial gegenüberliegenden weiteren Endbereich eine weitere Dämpfungszone (9) aufweist.

## Claims

1. A cylinder with end position damping,
comprising a cylinder (1) and a piston unit (2),
wherein the cylinder (1) comprises a cylinder tube (3), a first closure part (6) and a second closure part (7),
wherein the cylinder tube (3) has a first cylinder tube end (4) and a second cylinder tube end (5),
wherein the first closure part (6) is arranged at the first cylinder tube end (4) and the second closure part (7) is arranged at the second cylinder tube end (5),
wherein the cylinder tube (3) and the closure parts (6, 7) form a cylinder interior (8),
wherein the cylinder (1) comprises a damping zone (9) in at least one end region,
wherein the cylinder (1) has at least one opening which is connected to a pressure-medium connection (16), is assigned to the damping zone (9) and is axially spaced from an axial limitation of the cylinder interior (8),
wherein the piston unit (2) slidably passes through the first closure part (6) and forms at least one working chamber (10) in the cylinder interior (8),
wherein the piston unit (2) comprises a piston body (11) and a piston ring (14),
wherein the piston unit (2) is guided in an axially displaceable manner in the cylinder interior (8) by means of a guide (12), and the piston body (11) has a circumferential inner ring groove (13) on a radial outer lateral surface,
wherein the piston ring (14) is arranged in the inner ring groove (13), is a resiliently designed and comprises a piston ring gap (15),
wherein the piston unit (2) is designed to pass axially with the piston ring (14) over the opening, which is connected to the pressure medium connection (16), during a retraction movement into the damping zone (9) and to enclose a damping pressure medium volume in a damping zone chamber in the damping zone (9),
wherein the piston unit is designed to have a first operating state during a retraction movement within the damping zone (9), a second operating state during an extension movement within the damping zone (9) and a third operating state during a movement outside the damping zone (9),
wherein in the first operating state, an overpressure of the damping pressure medium volume exists relative to the pressure medium connection (16) and the piston ring gap (15) is designed for a throttled outflow of the damping pressure medium volume,
wherein in the second operating state, an overpressure of the pressure medium connection (16) exists relative to the damping pressure medium volume and the piston ring gap (15) is designed for an inflow of a pressure medium into the damping zone chamber,
wherein the piston ring (14) is configured to assume a working position in the first and second operating states and to rest resiliently against the inner cylinder wall in the damping zone (9),
and wherein the piston ring (14) is configured to assume a pre-tension position in the third operating state,
**characterized in**
**that** the piston unit (2) has a piston ring limiting member (17) which is designed to limit a spring deflection of the piston ring (14) in a relaxation direction and to fix the piston ring (14) in the pre-tension position.

2. The working cylinder with end position damping according to claim 1, **characterized in**
**that** the piston ring limiting member is designed as a radial piston ring limiting member (17).

3. The working cylinder with end position damping according to claim 2,
**characterized in**
**that** the piston ring (14) has a base flange (14a) which forms a radial ring surface (18) that is set back with respect to an outer lateral surface, and in that the radial piston ring limiting member (17) is designed as a holdingdown ring which has a radially overlapping ring surface (19), wherein the radially overlapping ring surface (19) limits a radial expansion of the piston ring (14) by means of a positive fit with the radial ring surface (18) of the piston ring (14).

4. The working cylinder with end position damping according to claim 1,
**characterized in**
**that** the piston ring limiting member (17) is configured as a circumference limiting member.

5. The working cylinder with end position damping according to claim 4,
**characterized in**
**that** the piston ring (14) has a tensile connection (20) at the piston ring gap (15) which is designed to limit an opening width of the piston ring gap (15).

6. The working cylinder with end position damping according to claim 4,
**characterized in**
**that** the piston ring limiting member (17) has two form pins (23) which are arranged in a fixed position relative to the piston body (11) and each of them engages in one of two elongated holes of the piston ring (14), wherein the elongated holes are arranged opposite the piston ring gap (15) and are configured such that, in the third operating state, each of the form pins (23) rests against a wall of the ring gap side of the respective elongated hole and limits the radial expansion of the piston ring.

7. The working cylinder with end position damping according to one of the previous claims,
**characterized in**
**that** the piston body (11) of the piston unit (2) comprises a piston main body, which is guided in an axially displaceable manner in the cylinder interior (8) by means of the guide (12), and at least one ring body (25),
wherein the ring body (25) comprises the circumferential inner ring groove (13) on a radial outer lateral surface,
wherein the piston ring (14) is arranged in the inner annular groove (13),
wherein the ring body (25) receives a guide pin (28) of the piston main body in a ring opening, and wherein a ring gap (26) is formed between a radial inner lateral surface of the ring body (25) and the guide pin (28),
wherein the ring body (25) has an axial movement play and a radial movement play relative to the piston main body,
wherein the ring body has an axial ring surface (27) on the piston main body side and the piston main body has an opposing axial mating ring surface (22) on the ring body side,
wherein in the first operating state, the axial ring surface (27) on the piston main body side and the axial mating ring surface (22) on the ring body side abut against each another and form a sealing plane (21),
wherein, in the second operating state, an axial gap is between the axial ring surface (27) on the piston main body side and the axial mating ring surface (22) on the ring body side,
and wherein the axial gap and the ring gap (26) form a pressure medium inflow channel which is designed for an inflow of a pressure medium into the damping zone chamber.

8. The working cylinder with end position damping according to one of the previous claims,
**characterized in**
**that** the working cylinder has a further damping zone (9) in a further end region which is axially opposite the end region.

## Revendications

1. Cylindre de travail à amortissement en position finale,
comprenant un cylindre (1) et une unité de piston (2),
où le cylindre (1) comprend un tube cylindrique (3), un premier élément de fermeture (6) ainsi qu'un deuxième élément de fermeture (7),
où le tube cylindrique (3) comprend une première extrémité du tube cylindrique (4) et une deuxième extrémité du tube cylindrique (5),
où le premier élément de fermeture (6) est disposé sur la première extrémité du tube cylindrique (4) et le deuxième élément de fermeture (7) est disposé sur la deuxième extrémité du tube cylindrique (5),
où le tube cylindrique (3) et les éléments de fermeture (6, 7) forment un espace intérieur de cylindre (8),
où le cylindre (1) présente une zone d'amortissement (9) dans au moins une zone d'extrémité,
où le cylindre (1) présente au moins une ouverture reliée à un raccord de fluide sous pression (16), le raccord de fluide sous pression étant associé à la zone d'amortissement (9) et étant espacé axialement d'une délimitation axiale de l'espace intérieur de cylindre (8),
où l'unité de piston (2) traverse de manière glissante le premier élément de fermeture (6) et forme au moins un espace de travail (10) dans l'espace intérieur de cylindre (8),
où l'unité de piston (2) présente un corps de piston (11) et un segment de piston (14),
où l'unité de piston (2) est guidée de manière à pouvoir se déplacer axialement dans l'espace intérieur de cylindre (8) au moyen d'un guidage (12) et le corps de piston (11) présente une rainure annulaire intérieure périphérique (13) sur une surface-enveloppe extérieure radiale,
où le segment de piston (14) est disposé dans la rainure annulaire intérieure périphérique (13) et conçu de manière élastique et présente un interstice de segment (15),
où l'unité de piston (2) est conçue, lors d'un mouvement d'entrée dans la zone d'amortissement (9), pour passer axialement sur l'ouverture reliée à un raccord de fluide sous pression (16) avec le segment de piston (14) et pour enfermer dans la zone d'amortissement (9) un volume de fluide de pression d'amortissement dans un espace de zone d'amortissement,
où l'unité de piston est conçue pour présenter, à l'intérieur de la zone d'amortissement (9), un premier état de fonctionnement lors d'un mouvement d'entrée, un deuxième état de fonctionnement lors d'un mouvement de sortie à l'intérieur de la zone d'amortissement (9) et un troisième état de fonctionnement lors d'un mouvement à l'extérieur de la zone d'amortissement (9),
où, pendant le premier état de fonctionnement, une surpression du volume de fluide de pression d'amortissement par rapport au raccord de fluide de pression (16) existe et l'interstice de segment de piston (15) est conçu pour un écoulement étranglé du volume de fluide de pression d'amortissement, où, pendant le deuxième état de fonctionnement, une surpression du raccord de fluide de pression (16) par rapport au volume de fluide d'amortissement existe et l'interstice de segment de piston (15) est conçu pour une entrée d'un fluide sous pression dans l'espace de zone d'amortissement,
où le segment de piston (14) est conçu pour prendre une position de travail pour le premier et le deuxième état de fonctionnement et s'appliquer élastiquement contre la paroi intérieure du cylindre dans la zone d'amortissement (9)
et où le segment de piston (14) est conçu pour prendre une position de précontrainte pendant le troisième état de fonctionnement,
est **caractérisé en ce**
**que** l'unité de piston (2) présente un limiteur de segment de piston (17) qui est conçu pour limiter une course élastique du segment de piston (14) dans une direction de détente et pour fixer le segment de piston (14) dans la position de précontrainte.

2. Cylindre de travail à amortissement en position finale suivant la revendication 1
est **caractérisé en ce**
**que** le limiteur de segment de piston (17) est conçu comme limiteur de segment de piston (17) radial.

3. Cylindre de travail à amortissement en position finale suivant la revendication 2
est **caractérisé en ce**
**que** le segment de piston (14) présente une bride de base (14a) qui forme une surface annulaire radiale (18) en retrait par rapport à une surface-enveloppe extérieure et
**que** le limiteur de segment de piston (17) radial est réalisé sous la forme d'un anneau de maintien qui présente une surface annulaire radiale de chevauchement (19), la surface annulaire radiale de chevauchement (19) limitant un élargissement radial du segment de piston (14) au moyen d'une liaison par complémentarité de forme avec la surface annulaire radiale (18) du segment de piston (14).

4. Cylindre de travail à amortissement en position finale suivant la revendication 1
est **caractérisé en ce**
**que** le limiteur de segment de piston (17) est conçu comme limiteur de circonférence.

5. Cylindre de travail à amortissement en position finale suivant la revendication 4
est **caractérisé en ce**
**que** le segment de piston (14) présente sur l'interstice de segment de piston (15) une liaison de traction (20) qui est conçue pour limiter une largeur d'ouverture de l'interstice de segment de piston (15).

6. Cylindre de travail à amortissement en position finale suivant la revendication 4
est **caractérisé en ce**
**que** le limiteur de segment de piston (17) présente deux goupilles moulées qui sont disposées de manière fixe par rapport au corps de piston (11) et qui s'engagent chacune dans l'un de deux trous oblongs du segment de piston (14), les trous oblongs étant disposés en face l'un de l'autre sur l'interstice de segment de piston (15) et étant conçus de telle sorte que les goupilles moulées s'appliquent chacune, pendant le troisième état de fonctionnement, contre une paroi côté interstice annulaire du trou oblong respectif et limitent l'élargissement radial du segment de piston.

7. Cylindre de travail à amortissement en position finale suivant une des revendications précédentes
est **caractérisé en ce**
**que** le corps de piston (11) de l'unité de piston (2) présente un corps de base de piston, qui est guidé de manière axialement déplaçable dans l'espace intérieur de cylindre (8) avec le guidage (12), et au moins un corps annulaire (25),
où le corps annulaire (25) présente la rainure annulaire intérieure périphérique (13) sur une surface-enveloppe extérieure radiale,
où le segment de piston (14) est disposé dans la rainure annulaire intérieure périphérique (13),
où le corps annulaire (25) reçoit dans une ouverture annulaire un pivot de guidage (28) du corps de base de piston et où un interstice annulaire (26) est formé entre une surface-enveloppe intérieure radiale du corps annulaire (25) et le pivot de guidage (28),
où le corps annulaire (25) présente un jeu de mouvement axial et un jeu de mouvement radial par rapport au corps de base de piston,
où le corps annulaire présente une surface annulaire axiale (27) sur le côté du corps de base du piston et le corps de base du piston présente en face une surface annulaire axiale opposée (22) du côté du corps annulaire,
où, dans le premier état de fonctionnement, la surface annulaire axiale (27) sur le côté du corps de base de piston et la surface annulaire axiale opposée (22) sur le côté du corps de segment sont en contact l'une avec l'autre et forment un plan d'étanchéité (21),
où, dans le deuxième état de fonctionnement, la surface annulaire axiale (27) sur le côté du corps de base de piston et la surface annulaire axiale opposée (22) sur le côté du corps de segment forment un interstice axial,
et où l'interstice axial et l'interstice annulaire (26) forment un canal d'entrée de fluide sous pression qui est formé pour une entrée d'un fluide sous pression dans l'espace de zone d'amortissement.

8. Cylindre de travail à amortissement en position finale suivant les revendications précédentes
est **caractérisé en ce**
**que** le cylindre de travail présente une autre zone d'amortissement (9) dans une autre zone d'extrémité opposée axialement à la zone d'extrémité.
